# EUROPÄISCHE PATENTSCHRIFT

(11) **EP 0 096 238 B1**
(45) Veröffentlichungstag und Bekanntmachung des Hinweises auf die Patenterteilung: **23.11.1988**
(21) Anmeldenummer: 83104729.5
(22) Anmeldetag: 13.05.1983
(51) Int. Cl.: B41F 33/00

(54) **Mehrmaschinenbedienung zur Fernsteuerung von Druckmachinen**
Multiple-machine operating device for the remote control of printing machines
Dispositif de conduite de plusieurs machines pour la commande à distance de machines d'impression

(30) Priorität: 03.06.1982 DE 3220803
(43) Veröffentlichungstag der Anmeldung: 21.12.1983
(73) Patentinhaber: Heidelberger Druckmaschinen Aktiengesellschaft, D-69019 Heidelberg (DE)
(72) Erfinder: Kipphan, Helmut, Dr., D-6830 Schwetzingen (DE); Löffler, Gerhard, D-6909 Walldorf (DE)
(74) Vertreter: Stoltenberg, Heinz-Herbert Baldo

(56) Entgegenhaltungen:
- DE-A- 2 728 738
- DE-A- 2 730 421
- FR-A- 2 394 398

## Beschreibung

Die Erfindung betrifft eine Farbdichtemeßanlage zur Ermittlung der Farbdichtewerte von Druckprodukten.

Es ist aus der DE-A-2 730 421 bekannt, an Druckmaschinen zur Entlastung des Bedienungspersonals sowie zur Verkürzung der Einrichtezeiten, die Voreinstellung und laufende Beeinflussung der Farbgebung während des Maschinenbetriebes von einem rechnerunterstützten Steuerpult der Maschine aus ferngesteuert vorzunehmen. Dies setzt jedoch eine kontinuierliche Farbdichtemeßwerterfassung am Druckprodukt voraus, wozu eine vollautomatisierte Farbdichtemeßeinrichtung erforderlich ist, die ebenfalls computerunterstützt arbeitet und einen hohen Automatisierungsgrad aufweist.

Der Einsatz von Farbdichtemeßeinrichtungen - insbesondere zum Ausmessen von Druckkontrollstreifen auf Druckbögen - zur Qualitätskontrolle erfolgt oft auch derart, daß Meßpult und Steuerpult der Druckmaschine räumlich und/oder elektrisch getrennte Einheiten bilden. Diese Einheiten können auch direkt miteinander mechanisch verbunden sein, so daß Meß- und Steuerpult vorzugsweise einer bestimmten Druckmaschine zugeordnet sind. Bei einem frei stehenden Meßpult mit integrierten Anzeige- und Ausgabeeinheiten wäre es prinzipiell denkbar, für mehrere Druckmaschinen die Qualitätskontrollen durchzuführen, d.h. die Druckkontrollstreifen auszumessen. Hierzu ist allerdings die Anwahl des jeweiligen Druckauftrages erforderlich. Dies ist z. B. mit dem auf der IPEX 80 vorgestellten Abtastdensitometer (Fa. Grapho-Metronic) möglich.

Bei derartigen Farbdichtemeßeinrichtungen muß sich der Benutzer in geeigneter Weise am Gerät anmelden, z. B. über der Tastatur oder eine spezielle Magnetkarte, wobei er dann das Meßergebnis ausschließlich in Form von Listen bzw. Protokollausdrucken an das Steuerpult seiner Druckmaschine übernehmen kann. Da die Anschaffungskosten für teil- oder vollautomatisierte Farbdichtemeßeinrichtungen je nach deren Automatisierungsgrad relativ hoch sind, stehen sie oft in keinem günstigen Verhältnis zum Anschaffungspreis der Druckmaschine, an der sie eingesetzt werden, so daß eine Einmaschinenbedienung aus Kostengründen in Frage gestellt erscheint. Da in den Maschinensälen im allgemeinen Platzprobleme herrschen, sind Meßpulte - insbesondere mehrere - oftmals aus räumlichen Gründen nicht zu installieren.

Es ist zwar aus der FR-A-2 394 398 bekannt, ein Anzeigegerät, welches Farbdichteabweichungen anzeigt, für mehrere Druckmaschinen zu verwenden. Dieses Anzeigegerät scheint jedoch einem einzigen Bedienpult einer Druckmaschine zugeordnet zu sein, eine Datenübertragung der angezeigten Farbdichteabweichungen auf ein anderes Bedienpult ist nicht vorgesehen.

Durch die zwangsweise Zuordnung des Anzeigegeräts bzw. der Farbdichtemeßeinrichtung zu einer Druckmaschine besteht eine mangelnde Flexibilität bezüglich Format, Druckkontrollstreifen, Anzahl von Farben bzw. Druckwerken usw., so daß eine relativ schlechte Ausnutzung einer teueren Farbdichtemeßeinrichtung gegeben ist.

Ausgehend von diesem Stand der Technik besteht die Aufgabe der Erfindung darin, eine Farbdichtemeßeinrichtung zu schaffen, die mit einem Minimum an Aufwand und Herstellungskosten zwecks optimaler Ausnutzung gleichzeitig die Farbgebung mehrerer Druckmaschinen beeinflussen kann.

Diese Aufgabe wird durch die kennzeichnenden Merkmale des Anspruchs 1 gelöst.

Zusätzliche vorteilhafte Ausgestaltungen und Weiterbildungen der Erfindung sind in den Unteransprüchen 2 bis 9 sowie in der Beschreibung niedergelegt.

Die Erfindung wird im folgenden anhand eines in der Zeichnung dargestellten Ausführungsbeispiels näher erläutert.

Es zeigt:
Fig. 1 den schematischen Aufbau einer erfindungsgemäßen Mehrmaschinenbedienung zur Fernsteuerung von Druckmaschinen.

Gemäß Figur 1 ist an einem möglichst zentralen Standort innerhalb eines Maschinensaals zwischen mehreren Druckmaschinen 1 bis 4 eine zentrale Farbdichtemeßanlage 5 stationiert. Die Farbdichtemeßanlage 5 besteht im wesentlichen aus einem Meßtisch 6 zum Auflegen des Druckproduktes 7 mit einer computerunterstützten densitometrischen Meßvorrichtung 8, einem Personal-Computer 9 mit eigenem Bildschirm und einer Erkennungselektronik 18 sowie aus einem Protokolldrucker 10. Die zentrale Farbdichtemeßanlage 5 ist außerdem mit einem mehrkanaligen Schnittstellenmultiplexer 11 ausgestattet, wobei sich die Anzahl dessen belegter Kanäle 12 bis 17 insbesondere nach der Anzahl der gewünschten elektrischen und/oder optischen Koppelungen richtet.

Die Druckmaschine 1 ist mit einem Steuerpult 19 und einem Bildschirmterminal 20, die Druckmaschine 2 ausschließlich mit einem Steuerpult 21, und die Druckmaschine 3 mit einem Steuerpult 22 und einem Bildschirmterminal 23 ausgerüstet. Bei diesen Druckmaschinen 1 bis 3 ist eine ferngesteuerte Beeinflussung der Farbgebung von deren Steuerpult 19 sowie 21 und 22 aus möglich. Die Druckmaschine 4 ist weder mit einem Steuerpult noch mit einem Bildschirmterminal ausgestattet und beispielsweise mit einem noch manuell zu verstellenden Messerfarbkasten bekannter Bauart versehen.

Der Schnittstellenmultiplexer 11 gestattet die direkte Meßwertübertragung von der zentralen Farbdichtmeßanlage 5 an verschiedene Druckmaschinen 1 bis 3. Hierzu ist die zentrale Farbdichtemeßanlage 5 über den ersten Kanal 12 des Schnittstellenmultiplexers 11 mit dem Bildschirmterminal 20 der Druckmaschine 1 ausschließlich zwecks Datenübertragung zur optischen Darstellung gekoppelt. Hier kann sich der Bediener der Druckmaschine 1 alle Meßwerte des Druckproduktes, wie Tonwertzunahme, Kontrast, Schiebe/Dublierwerte, insbesondere jedoch die Volltonfarbdichte-Meßwerte und Farbdichte-Sollwerte sowie Farbdichte-Differenzen zwischen den Meßwerten und vorgegebenen Sollwerten, anzeigen lassen, die ihm als Anhaltswerte für die Verstellung der Farbdosierelemente dienen und anhand derer er die Farbgebung vom Steuerpult 19 ferngesteuert beeinflussen kann. Da das Steuerpult 19 selbst mit der zentralen Farbdichtemeßanlage 5 nicht elektrisch gekoppelt ist, stellt dies eine kostengünstige Kopplungsvariante dar, die sich insbesondere auch zur Nachrüstung und Kopplung bereits vorhandener, nicht für eine elektrische Kopplung vorgesehener Steuerpulte älterer Bauart anbietet.

Bei der zweiten Druckmaschine 2 hingegen ist ausschließlich zwecks Datenübertragung zur elektrischen Koppelung das Steuerpult 21 über den zweiten Kanal 13 des Schnittstellenmultiplexers 11 mit der zentralen Farbdichtemeßanlage 5 verbunden. Die von der Farbdichtemeßanlage 5 transferierten Soll- und Meßwerte werden in dem Steuerpult 21 automatisch zu Stellwerten in Form von Nachführempfehlungen zur Veränderung der Farbführung für den Bediener der Druckmaschine 2 weiterverarbeitet. In einem nicht dargestellten und näher beschriebenen Anzeigedisplay des Steuerpultes 21 kann sich der Bediener neben dem Farbprofil, d.h. der Stellung der Farbdosierelemente, auch den Farbdichtetrend sowie die Nachführempfehlungen darstellen lassen. Er hat nun einerseits die Möglichkeit, diese Nachführempfehlungen zu akzeptieren und die Farbstellglieder nach Einleitung eines Nachführbefehls kontinuierlich, automatisch oder stattdessen nur einmalig nachzuführe. Er kann aber auch nur einzelne Farbstellglieder durch manuelle Einleitung von Fernsteuerbefehlen positionieren. Durch die automatische Weiterverarbeitung der von der zentralen 5 Farbdichtemeßanlage transferierten Daten erübrigt sich normalerweise die zusätzliche Anordnung eines Bildschirmterminals. Diese Kopplungsvariante kann dann zur Anwendung kommen, wenn Druckmaschinen mit entsprechenden Steuerpulten ausgestattet sind.

Wie bei der Druckmaschine 3 dargestellt, ist jedoch auch eine doppelte Kopplung, d.h. sowohl eine elektrische Kopplung mit dem Steuerpult 22 als auch eine optische Kopplung mit dem Bildschirmterminal 23 denkbar. Hier hat der Bediener der Druckmaschine 3 die Möglichkeit, sich neben der visuellen Anzeige der Farbdichteabweichungen in sogenannter graphischer Form, alternativ auch sämtliche Meßwerte numerisch dargestellt zu betrachten.

An den fünften Kanal 16 des Schnittstellenmultiplexers 11 ist ein Kontrollterminal 25 angeschlossen, das zwecks Überwachungsmöglichkeit beispielsweise bei der Druckereileitung stationiert ist, so daß diese jederzeit Gelegenheit hat, u.a. die Farbgebung der einzelnen Druckmaschinen 1 bis 4 direkt zu überwachen. Über den sechsten Kanal 17 des Schnittstellenmultiplexers 11 ist der separate Protokolldrucker 10 ansteuerbar. Dieser fertigt Protokollausdrucke 24 an, auf denen alle Daten, die auch am Personal-Computer 9 und in den Bildschirmterminals 20 oder 23 dargestellt werden können, ausgedruckt sind.

Bei Druckmaschinen älterer Bauart mit dem eingangs erwähnten, noch manuell zu verstellenden Messerfarbkasten, die weder mit einem Steuerpult noch mit einem Bildschirmterminal ausgerüstet sind, kann der Bediener den Protokollausdruck 24 des Protokolldruckers 10 zwecks manueller Protokollkopplung direkt an seine Druckmaschine 4 nehmen und die Farbmesser, ausgehend von den Protokollwerten, von Hand verstellen. Hierdurch ergibt sich die Möglichkeit, die zentrale Farbdichtemeßanlage 5 auch für ältere Druckmaschinen ohne jegliche Automatisierungshilfen gezielt auszunutzen und dadurch deren Farbgebung schneller zu optimieren.

Da auf der zentralen Farbdichtemeßanlage 5 nacheinander Druckprodukte 7 beliebiger Formate mit jeweils unterschiedlichen Druckkontrollstreifen 27 verschiedener Kontrollsysteme densitometrisch ausgemessen werden können, ist für jede direkt mit der zentralen Farbdichtemeßanlage 5 gekoppelte Druckmaschine 1 bis 4 ein eigener Datenträger 26 vorgesehen, der vorzugsweise als auftragsspezifische Diskette, ausgebildet ist. Jede dieser Disketten 26 enthält das gesamte Programm aller zulässigen Druckkontrollstreifen, die in der jeweiligen Druckerei zur Anwendung kommen, aller Standard-Sollwerte und Toleranzen usw. sowie das auftragsspezifische Programm.

Vor jedem Druckauftrag werden in einem Startdialog im Personal-Computer 9 aus diesem Gesamtmenü von Informationen die spezifischen Informationen für den jeweiligen Druckauftrag zusammengestellt. Dadurch braucht bei den sich wiederholenden Meßvorgängen nur noch auf die auf der Diskette 26 vermerkten, auftragsspezifischen Informationen zurückgegriffen werden. Nach jeder Farbdichtemessung werden bestimmte Meßwerte ebenfalls auf der Diskette 26 abgespeichert, um nach Auflagenende ein Auflagenprotokoll ausgeben zu können.

Damit eine automatische Überprüfung der richtigen Zuordnung des jeweils mit der zentralen Farbdichtemeßanlage 5 ausgemessenen Druckproduktes 7 zur entsprechenden Diskette 26 geschaffen ist, wird für jede gekoppelte Maschine und/oder für jeden Druckauftrag ein anderes Feld, normalerweise ein Nicht-Meßfeld, des Druckkontrollstreifens 27 zur Identifizierung verwendet. Vorzugsweise wird dabei ein ausschließlich zur visuellen Beurteilung der Plattenkopie-Kontrolle vorgesehenes Kontrollfeld als Identifizierungsmeßfeld 28 verwendet. Dieses Identifizierungsmeßfeld 28 kann beispielsweise vor Auflagenbeginn auf der Druckplatte mittels Abdecklack zum Vollton- oder mittels Ätzung zum Weißfeld gemacht und z. B. beim Startdialog in einem Positionierlauf der densitometrischen Meßvorrichtung 8 als solches erklärt werden.

Dabei wird der Meßwert des Identifizierungsmeßfeldes 28 auf der jeweiligen Diskette 26 abgespeichert und ein später auf der zentralen Farbdichtemeßanlage 5 ausgemessenes, dieser Diskette 26 nicht zugeordnetes Druckprodukt 7 wird mittels der Erkennungselektronik 18 des Personal-Computers 9 infolge der vom Meßwert des ldentifizierungsmeßfeldes 28 erheblich abweichender Meßwerte erkannt, z. B. wenn bei einem zum Vollton erklärten Identifizierungsmeßfeld 28 an dieser Stelle ein erheblich abweichender Meßwert, hervorgerufen durch keinen Vollton, festgestellt wird. Somit bilden die Diskette 26 für den jeweiligen Druckauftrag und das jeweils ausgemessene Druckprodukt 7, in dem in der Figur dargestellten Beispiel ein Auflagebogen, eine zusammenhängende Kontroll-Einheit. Vor jedem Meßvorgang eines Auflagebogens 7 muß deshalb der Bediener der Druckmaschine die jeweils richtige auftragsspezifische Diskette 26 in das Laufwerk des Personal-Computers 9 einlegen, damit die richtige Zuordnung Auflagebogen 7 - Diskette 26 gewährleistet ist. Eine falsche Zuordnung zwischen Auflagebogen 7 und Diskette 26 wird am Bildschirm des Pesonal-Computers 9 signalisiert, da in diesem Fall die Meßwerte durch den abweichenden Meßwert des Identifizierungsmeßfeldes 28 von der Erkennungselektronik 18 nicht akzeptiert werden.

Der Einfachheit halber kann das Identifizierungsmeßfield 28 bereits in der Reproabteilung vor der Anfertigung der Plattenkopie bestimmt und entsprechend zum Vollton- oder Weißfeld oder aber auch z. B. durch einen speziellen Strichcode präpariert werden.

Wenn von dieser Methode der automatischen Erkennung des Druckbogens 7, des Druckauftrages bzw. der entsprechenden Druckmaschine kein Gebrauch gemacht werden soll, z. B. bei Einmaschinenbedienung, wird lediglich beim Positionierlauf im Startdialog kein Identifizierungsmeßfeld deklariert.

Selbstverständlich ist die Erfindung nicht auf das in der Beschreibung niedergelegte Ausführungsbeispiel beschränkt, es versteht sich von selbst, daß zahlreiche Abwandlungen und Variationen sowoh baulicher als auch verfahrenstechnischer Art denkbar sind und im Schutzbereich der Ansprüche liegen.

### Teileliste

1
2 Druckmaschine
3
4
5 zentrale Farbdichtemeßanlage
6 Meßtableau
7 Druckprodukt
8 densitometrische Meßvorrichtung
9 Personal-Computer
10 Protokolldrucker
11 Schnittstellenmultiplexer
12
13
14 Kanal
15
16
17
18 Erkennungselektronik
19 Steuerpult
20 Bildschirmterminal
21 Steuerpult
22 Steuerpult
23 Bildschirmterminal
24 Protokollausdruck
25 Kontrollterminal
26 Datenträger
27 Druckkontrollstreifen
28 Identifizierungsmeßfeld

## Patentansprüche

1. Farbdichtemeßanlage (5) zur Ermittlung der Farbdichtewerte von Druckprodukten (7), dadurch gekennzeichnet, daß mehrere Fernsteuerpulte (19, 21, 22) und/oder Bildschirmterminals (20, 23), welche jeweils verschiedenen Druckmaschinen (1, 2, 3, 4) zugeordnet sind, mit der Farbdichtemeßanlage (5) zur Übermittlung von Daten verbunden sind, wobei die Daten jeweils an das Fernsteuerpult (19, 21, 22) und/oder das Bildschirmterminal (20, 23) übertragen werden, welches der Druckmaschine (1, 2, 3,4) zugeordnet ist, auf der das Druckprodukt (7) erstellt worden ist, wobei die Farbdichtemeßanlage eine Erkennungselektronik (18) aufweist, die eine automatische Erkennung der Zuordnung des jeweiligen von der zentralen Farbdichtemeßanlage (5) ausgemessenen Druckproduktes (7) zur zugehörigen Druckmaschine (1, 2, 3, 4) vornimmt.

2. Farbdichtemeßanlage nach Anspruch 1, dadurch gekennzeichnet, daß zur Übermittlung der Daten ein mehrkanaliger Schnittstellenmultiplexer (11) vorgesehen ist.

3. Farbdichtemeßanlage nach Anspruch 2, dadurch gekennzeichnet,
daß an zumindest einem Kanal (17) des Schnittstellenmultiplexers (11) ein Protokolldrucker (10) anschließbar ist, dessen Protokoll (24) zur Protokoll-Kopplung unmittelbar an das Farbwerk einer Druckmaschine (4) übernehmbar ist.

4. Farbdichtemeßanlage nach einem oder mehreren der vorangehenden Ansprüche, dadurch gekennzeichnet, daß die zentrale Farbdichtemeßanlage (5) und die Datenübermittlung computergesteuert sind.

5. Farbdichtemeßanlage nach einem oder mehreren der vorangehenden Ansprüche, dadurch gekennzeichnet, daß die momentane Zuordnung der jeweiligen Druckmaschine (1, 2, 3, 4) zu einem Mulitplexerkanal (12 - 17) wählbar und beliebig änderbar ist.

6. Farbdichtemeßanlage nach einem oder mehreren der vorangehenden Ansprüche, dadurch gekennzeichnet, daß für jede Druckmaschine (1, 2, 3, 4) bzw. jeden Druckauftrag ein eigener Datenträger (26) zur Korrespondenz mit der zentralen Farbdichtemeßanlage (5) vorgesehen ist, der mit allen auftrags- und maschinenspezifischen Daten, wie Art des Meßstreifens, Format usw., versehen ist.

7. Farbdichtemeßanlage nach einem oder mehreren der vorangehenden Ansprüche, dadurch gekennzeichnet, daß der Datenträger (26) als Auftragsdiskette ausgebildet ist.

8. Farbdichtemeßanlage nach einem oder mehreren der vorangehenden Ansprüche, dadurch gekennzeichnet, daß für jede Druckmaschine (1, 2, 3, 4) und/oder für jeden Druckauftrag in einem Druckkontrollstreifen (27) des Druckproduktes (7) ein für die Farbdichtemeßanlage (5) erkennbares, eigenes Identifizierungsmeßfeld (28) vorgesehen ist, so daß die Zuordnung zur jeweiligen Druckmaschine (1, 2, 3, 4) automatisch feststellbar ist.

9. Farbdichtemeßanlage nach einem oder mehreren der vorangehenden Ansprüche, dadurch gekennzeichnet, daß zur Deklarierung des Identifizierungsmeßfeldes (28) ein Positionier- bzw. Erkennungslauf der zentralen Farbdichtemeßanlage (5) vorgesehen ist.

## Claims

1. Ink density measuring system (5) for determining ink density values of a product to be printed (7),
characterized in
that several remote control desks (19, 21, 22) and/or display terminals (20, 23) assigned to respective printing machines (1, 2, 3,4) are connected to said ink density measuring system (5) for a transfer of data, respective data being transferred to said remote control desk (19, 21, 23) and/or said display terminal (20, 23) assigned to the respective printing machine (1, 2, 3, 4) on which the product (7) has been printed, said ink density measuring system featuring a recognition logic (18) which automatically recognizes the assignment of the respective print product (7), evaluated by said central ink density measuring system (5), to the associated printing machine (1, 2, 3, 4).

2. Ink density measuring system according to claim 1,
characterized in
that there is provided a multi-channel interface multiplexer (11) for said data transfer.

3. Ink density measuring system according to claim 2,
characterized in
that a printer (10) can be connected to at least one channel (17) of said interface multiplexer (11), said printer being adapted to provide a printout (24) acceptable for manual coupling directly to an inking unit of a printing machine (4).

4. Ink density measuring system according to any one or several of the preceding claims,
characterized in
that said central ink density measuring system (5) and said data transfer are computer- controlled.

5. Ink density measuring system according to any one or several of the preceding claims,
characterized in
that the respective assignment of a printing machine (1, 2, 3,4) to a channel (12 - 17) of said multiplexer can be selected and varied at will.

6. Ink density measuring system according to any one or several of the preceding claims,
characterized in
that for each printing machine (1, 2, 3, 4) and for each printing job there is a separate data carrier (26) for association with said central ink density measuring system (5), said data carrier being provided with all job-specific and machine- specific data, such as type of measuring strip, format etc.

7. Ink density measuring system according to any one or several of the preceding claims,
characterized in
that said data carrier (26) is designed as a job floppy disk.

8. Ink density measuring system according to any one or several of the preceding claims,
characterized in
that for each printing machine (1, 2, 3, 4) and/or for each print job there is provided in a print control strip (27) of said print product (7) a separate identification measuring field (28) which can be recognized by said ink density measuring system (5) so that it is possible to determine automatically the assignment to the respective printing machine (1, 2, 3, 4).

9. Ink density measuring system according to any one or several of the preceding claims,
characterized in
that said ink density measuring system (5) performs a positioning/recognition run for determining said identification measuring field (28).

## Revendications

1. Installation (5) de mesure de la densité de l'encre servant à déterminer les valeurs de la densité de l'encre de produits imprimés (7), caractérisée en ce que plusieurs pupitres de télécommande (19, 21, 22) et/ou plusieurs terminaux à écran d'affichage (22, 23), qui sont associés respectivement à différentes machines d'impression (2, 3,4), sont reliés à une installation (5) de mesure de la densité de l'encre servant à transmettre des données, les données étant transmises respectivement au pupitre de télécommande (19, 21, 22) et/ou au terminal à écran d'affichage (20, 23), qui est associé à la machine d'impression (1, 2, 3, 4) sur laquelle a été réalisé le produit imprimé (16), et l'installation de mesure de la densité de l'encre comportant un système électronique d'identification (18) qui réalise une identification automatique de l'association du produit imprimé respectif (16), sur lequel l'installation (5) de mesure de la densité de l'encre a exécuté une mesure, à la machine d'impression associée (1, 2, 3, 4).

2. Installation de mesure de la densité de l'encre selon la revendication 1, caractérisée en ce qu'un multiplexeur d'interface (11) à plusieurs canaux est prévu pour la transmission des données.

3. Installation de mesure de la densité de l'encre selon la revendication 2, caractérisée en ce qu'une imprimante d'édition (10), dont la sortie imprimée (24) peut être transmise directement, pour son accouplement, au mécanisme encreur d'une machine d'impression (4), peut être raccordée à au moins un canal (17) du multiplexeur d'interface (11).

4. Installation de mesure de la densité de l'encre selon une ou plusieurs des revendications précédentes, caractérisée en ce que l'installation centrale (5) de mesure de la densité de l'encre et la transmission des données sont commandées par ordinateur

5. Installation de mesure de la densité de l'encre selon une ou plusieurs des revendications précédentes, caractérisée en ce que l'association momentanée de la machine d'impression respective (1,2,3,4) à un canal (12 - 17) du multiplexeur peut être sélectionée et est modifiable à volonté.

6. Installation de mesure de la densité de l'encre selon une ou plusieurs des revendications précédentes, caractérisée en ce que pour chaque machine d'impression (1, 2, 3,4) ou pour chaque ordre d'impression, il est prévu en correspondance avec l'installation centrale (5) de mesure de la densité de l'encre, un support particulier de données (26), qui est pourvu de toutes les données d'ordres et de toutes les données spécifiques à la machine, comme par exemple le type de la bande de mesure, le format, etc.

7. Installation de mesure de la densité de l'encre selon une ou plusieurs des revendications précédentes, caractérisée en ce que le support de données (26) est réalisé sous la forme d'une disquette d'ordres.

8. Installation de mesure de la densité de l'encre selon une ou plusieurs des revendications précédentes, caractérisée en ce que pour chaque machine d'impression (1,2,3,4) et/ou pour chaque ordre d'impression il est prévu, dans une bande (27) de contrôle de l'impression du produit imprimé (7), une zone propre de mesure d'identification (28), qui est identifiable pour l'installation (5) de mesure de la densité de l'encre, de sorte que l'association pour la machine d'impression respective (1, 2, 3, 4) peut être déterminée de façon automatique.

9. Installation de mesure de la densité de l'encre selon une ou plusieurs des revendications précédentes, caractérisée en ce que pour la signalisation de la zone de mesure d'identification (28) il est prévu un cycle de positionnement ou d'identification de l'installation centrale (5) de mesure de la densité de l'encre.
